# EUROPÄISCHE PATENTSCHRIFT

(11) **EP 0 052 151 B1**
(45) Veröffentlichungstag und Bekanntmachung des Hinweises auf die Patenterteilung: **20.02.1985**
(21) Anmeldenummer: 80107004.6
(22) Anmeldetag: 13.11.1980
(51) Int. Cl.: B65D 30/20, B65D 33/38, B31B 23/74

(54) **Bodenfaltenbeutel und Vorrichtung zu seiner Herstellung**
Ply-bottom bag and apparatus for making it
Sac à fond plié et appareil pour sa fabrication

(43) Veröffentlichungstag der Anmeldung: 26.05.1982
(73) Patentinhaber: Kessel, Christoph, Ing. grad, D-3030 Walsrode (DE)
(72) Erfinder: Hlavaty, Lois F., D-3030 Walsrode (DE)
(74) Vertreter: Gramm, Werner, Prof., Dipl.-Ing.

## Beschreibung

Die Erfindung betrifft einen Bodenfaltenbeutel mit zwei Seitenflächen, mit einem V-förmig nach innen gefalteten Boden, mit Längsnähten, die sich zumindest bis zur V-Falte erstrecken und mit zumindest vier seitlichen, schräg verlaufenden Bodennähten, die jeweils nur eine Seitenfläche mit einem V-Schenkel des Bodens verbinden und einen auf der entsprechenden Längsnaht in Höhe der Bodenfalte liegenden Ausgangspunkt aufweisen.

Dabei werden unter "Nähten" jeweils Schweißungen bzw. Siegelungen verstanden.

Vorstehende Ausführungsform läßt sich der DE-B-1 2 81 140 entnehmen. Die vier seitlichen Bodennähte sind schräg angeordnet, während sich die Längsnähte auch über die Höhe des Bodens erstrecken und hier alle vier Folienlagen miteinander verbinden. Oben ist der Beutel offen bzw. durch eine Quernaht verschlossen. Der Bodenfaltenbeutel kann aus einer einzigen Folienbahn oder aber aus drei Folienbahnen hergestellt sein.

Aus der AT-A-271 322 ist es bekannt, einen Bodenfaltenbeutel mit einem Deckel auszubilden, wobei im Deckelbereich eine Dreilagenschweißung vorgesehen ist, die eine Wandung und zwei Seitenfalten miteinander verbindet. Diese Verschweißung ist zur Bildung eines Spaltes unterbrochen, der zum Einführen eines Trinkhalmes dient. Durch die Dreilagenschweißung ergibt sich eine keilförmige Ausbildung des Bodenfaltenbeutels, der aus einem Seitenfaltenschlauch hergestellt ist.

Die DE-A-26 13 724 offenbart einen einen quadratischen Boden aufweisenden Seitenfaltenbeutel, der aus zwei Folienbahnen hergestellt werden kann. Der flachgelegte Beutel ist in Draufsicht rechteckig ausgebildet, wobei die Innenfalten der beiden zwischen die Seitenwandungen eingelegten Vorderwandung und Hinterwandung gegeneinander stoßen. Die jeweils aus einem einzelnen rechteckigen Abschnitt bestehenden Seitenwandungen sind mit ihren lotrechten Seitenrändern mit den entsprechenden Rändern der Vorderwandung und Hinterwandung und mit ihrem unteren Querrand mit je einem sich gegenüberliegenden Querrand des quadratischen Bodens verbunden. Letzterer weist eine ringsum verlaufende Schweiß- oder Siegelnaht auf, besteht zusammen mit der Vorderwandung und der Hinterwandung aus einem einzigen Folienbahnabschnitt und ist bei flachgelegtem Beutel über seine Diagonalen dreiecksförmig in den Beutelinnenraum gefaltet. Zur Herstellung dieses Beutels sind eine Unterbrechung des Fertigungsablaufes sowie eine separate Manipulation der Einzelabschnitte erforderlich, so daß sich die Herstellung insgesamt als aufwendig erweist.

Die Folienbreite beträgt bei Flachbahnen in der Regel maximal 1,30 m. Bei Herstellung des eingangs erläuterten Bodenfaltenbeutels aus nur einer Flachbahn wäre somit die Beutelhöhe begrenzt.

Die Erfindung liegt die Aufgabe zugrunde, den eingangs erläuterten Bodenfaltenbeutel hinsichtlich seiner Verwendungsmöglichkeiten sowie seiner Herstellung zu verbessern.

Diese Aufgabe wird gemäß der Erfindung dadurch gelöst, daß er aus zumindest zwei Folienteilen gebildet ist und einen entsprechend dem Boden ausgebildeten Deckel aufweist, bei dem vier seitliche Deckelnähte entsprechend den Bodennähten schräg verlaufen, und daß eine Seitenfläche sowie der ihr benachbarte V-Schenkel des Deckels über den Deckelquerrand hinaus verlängert sind und gemeinsam einen Einfüll- bzw. Entleerungsstutzen (Tülle) mit Längsnähten bilden.

Der erfindungsgemäße Bodenfaltenbeutel ist herstellbar aus z.B. thermoplastischen Kunststoff-Folien, die hießsiegelbar sind. Man spricht dann von Siegelnähten. Die thermoplastischen Kunststoff-Folien können auch schweißar sein. Man spricht dann von Trenn-Nahtschweißungen. Die in dieser Anmeldung meist verwendete Bezeichnung "Naht" soll die beiden vorstehend genannten Alternativen umfassen, während die Bezeichnung "verkleben" auch "versiegeln" oder "verschweißen" umfassen soll.

Die thermoplastischen Kunststoff-Folien können einschichtig ausgebildet sein und z.B. aus Polyäthylen oder Polypropylen bestehen. Sie können aber auch mehrschichtig sein; es handelt sich dann um Verbundfolien. Als Ausgangsmaterial kommen ferner in Frage Papier-Kunststoff-Verbunde, die heißsiegelbar sind, plastische Kunststoff-Folien, die kaltsiegelbar sind, sowie kunststofflackierte Papierbahnen, die kalt- oder heißsiegelbar sind. Die in der Anmeldung meist verwendete Bezeichnung "Folie" soll alle möglichen Alternativen umfassen.

Erfindungsgemäß wird bevorzugt, wenn sich die Längsnähte auch über die Höhe des Bodens. sowie des Deckels erstrecken und in diesem Bereich jeweils nur seine Seitenfläche mit einem V-Schenkel des Bodens bzw. des Deckels verbinden. In Weiterbildung dieser Ausführungsform können jeweils zwei oder mehrere im Abstand nebeneinander angeordnete Längsnähte vorteilhaft sein, wobei die so ausgebildeten Längsstreifen nach innen auf die eine oder andere Seitenfläche umgefaltet und mit dieser verklebt sind. Dabei ist es grundsätzlich möglich, die Umfaltung entgegengesetzt oder aber in gleicher Richtung vorzunehmen. Zur Vergrößerung der Stabilität des Beutels kann es ferner vorteilhaft sein, wenn zwischen den umgefalteten Längsstreifen und der zugeordneten Seitenfläche ein armierter Klebstreifen eingelegt ist.

Bei einem erfindungsgemäßen Beutel mit nur einfachen Längsnähten und schrägen seitlichen Boden- sowie Deckelnähten ist es vorteilhaft, wenn die vier durch die schrägen seitlichen Bodennähte mit dem Längsrand gebildeten Dreiecksabschnitte ebenso wie die entsprechenden Dreiecksabschnitte des Deckels abgetrennt sind.

Um auch größere Beutel aus schmaleren Folienbahnen herstellen zu können, ist es zweckmäßig, wenn der V-förmige Boden sowie eine Seitenfläche mit Tüllenansatz aus einem Folienteil und die andere Seitenfläche sowie der V-förmige Deckel mit Tüllenansatz aus einem zweiten Folienteil gefaltet sind. Es wird dann also von zwei Rollenbahnen gearbeitet, wobei die Beutel quer zur Laufrichtung der beiden Rollenbahnen hergestellt werden.

Um auch größere Beutel aus schmaleren Folienbahnen herstellen zu können, ist es zweckmäßig, wenn der V-förmige Boden sowie eine Seitenfläche mit Tüllenansatz aus einem Folienteil und die andere Seitenfläche sowie der V-förmige Deckel mit Tüllenansatz aus einem zweiten Folienteil gefaltet sind. Es wird dann also von zwei Rollenbahnen gearbeitet, wobei die Beutel quer zur Laufrichtung der beiden Rollenbahnen hergestellt werden.

Insbesondere bei verhältnismäßig großen Bodenfaltenbeuteln kann es vorteilhaft sein, wenn die eine Seitenfläche aus einem ersten Folienteil, der V-förmige Boden aus einem zweiten Folienteil, der V-förmige Deckel mit Tüllenansatz aus einem dritten Folienteil und die andere Seitenfläche mit Tüllenansatz aus einem vierten Folienteil bestehen.

In Weiterbildung des zuvor erläuterten Bodenfaltenbeutels ist es möglich, einen den Beutel in zwei Kammern unterteilenden, aus einem fünften Folienteil bestehenden Zwischenboden sowie eine zweite Tülle am Boden vorzusehen. Dieser Zwischenboden kann wiederum V-förmig gefaltet sein, wobei die Ränder der V-Schenkel über entsprechende Nähte mit den Seitenflächen des Beutels verbunden sind. Zur Vergrößerung der Stabilität kann der Zwischenboden auch aus einem geschlossenen Schlauch bestehen oder aber z.B. als Filter ausgebildet sein.

Wird der neue Bodenfaltenbeutel aufgeblasen oder befüllt, dann bläht sich sein Beutelkörper selbsttätig auf. Nicht nur der befüllte, sondern auch der nur aufgeblasene Leerbeutel sind absolut standfest. Der neue Beutel kann auf einer Form-Füll- und Verschließmaschine vollautomatisch geformt, gesiegelt bzw. geschweißt, befüllt und verschlossen werden; er kann aber auch als Leerbeutel konfektioniert werden und denach auf z.B. Rundfüllern als Solopackung oder im Umkarton befüllt und verschlossen werden. Als Innenbeutel im Umkarton bietet der erfindungsgemäße Bodenfaltenbeutel u.a. den wesentlichen Vorteil, daß er sich beim Befüllen selbsttätig aufbläht, so daß der aus Kostengründen zweckmäßigerweise nur leicht ausgebildete Umkarton nicht mechanisch durch eine Aufrichtemaschine in den Füllzustand aufgerichtet werden muß. Außerdem ist ein Verkleben zwischen Innenbeutel und Umkarton nicht mehr erforderlich, wodurch weitere Kosten gespart werden.

Schließlich kann der neue Beutel bis zum unteren Rand des Einfüll- bzw. Entleerungsstutzens und somit vollständig befüllt werden, so daß kein Leer- bzw. Luftraum verbleibt. Deswegen behält der Beutelkörper auch beim Evakuieren seine standfeste Form.

Die bei dem neuen Beutel vorgesehene Tülle ermöglicht ein Wiederverschließen der fertigen Verpackung und somit auch deren allmähliche Entleerung. Außerdem läßt sich der Beutel nach seiner Befüllung durch Verschweißen oder Versiegeln der Tüllenöffnung sehr einfach luftdicht verschließen.

Eine Vorrichtung zur Herstellung der Beutel, die jeweils zwei oder mehrere im Abstand nebeneinander angeordnete Längsnähte aufweisen, wobei die so gebildeten Längsstreifen nach innen auf die eine oder andere Seitenfläche umgefaltet und mit dieser verklebt sind, ist vorzugsweise durch folgende Merkmale gekennzeichnet:
a) Zwei mit Abstand nebeneinander angeordnete Klemmbackenpaare, zwischen denen die vorgefaltete Folie einspannbar ist, wobei das eine Paarteil eine Art Ziehmatrize und das andere Paarteil eine Art Niederhalter darstellen;
b) im Niederhalter sind ein jeweils senkrecht zur Folienebene verschiebbares Trennmesser sowie ein Druckstempel angeordnet;
c) die Ziehmatrize weist innere verschiebbare Andrückleisten auf;
d) in der Ziehmatrize sind zum Druckstempel gegenläufig arbeitende, zur Herstellung der Längsnähte dienende Schweiß- oder Siegelbacken mit ausschwenkbaren Andrückklappen angeordnet, die in ausgeschwenkter Stellung in den Verschiebebereich der Andrückleisten ragen.

Dabei ist es zweckmäßig, wenn im freien Randbereich des feststehenden Teils der Ziehmatrize nach innen gerichtete Leimsprühdüsen angeordnet sind. Außerdem können das Trennmesser im Druckstempel angeordnet sein und die Schweiß- oder Siegelbacken das Gegenlager für das Trennmesser bilden.

Es ist aber auch möglich, für die Siegelung der Längsnähte separate Vertikalsiegelwerkzeuge anzuordnen und zwar-in Abzugsrichtung der Folienbahn gesehen-vor den vorstehend erläuterten Klemmbackenpaaren. In diesem Fall dient dann das vorstehend als Schweiß-oder Siegelbacken bezeichnete Werkzeug ausschließlich zum Umfalten und Andrücken der Längsstreifen des Beutels.

In der Zeichnung sind einige als Beispiele dienende Ausführungsformen der Erfindung dargestellt. Es zeigen:
Figur 1 in perspektivischer Darstellung einen Bodenfaltenbeutel mit Siegelnähten;
Figur 2 in verkleinertem Maßstab einen lotrechten Querschnitt durch den Beutel gemäß Figur 1;
Figur 3 in Explosionsdarstellung die Siegel-und Trennwerkzeuge zur Herstellung eines Beutels gemäß Figur 1 ;
Figur 4 in Draufsicht einen flachgelegten Beutel gemäß Fig. 1 mit abgetrennten Abfällen;
Figur 5 in einer Darstellung gemäß Figur 1 eine abgewandelte Ausführungsform eines Bodenfaltenbeutels;
Figur 6 in einer Darstellung gemäß Figur 3 die Siegel- und Trennwerkzeuge zur Herstellung eines Beutels gemäß Figur 5;
Figur 7 in schematischer Darstellung die Verarbeitung von zwei Rollenbahnen zur Herstellung von Beuteln gemäß Figur 1;
Figur 8 in einer Darstellung gemäß Figur 7 die Verarbeitung von vier Rollenbahnen zur Herstellung von Beuteln gemäß Figur 1;
Figur 9 in einer Darstellung gemäß Figur 1 einen Bodenfaltenbeutel mit nach vorn gefalteten Längsstreifen;
Figur 10 in einer Darstellung gemäß Figur 9 einen Bodenfaltenbeutel mit zwei Kammern und zwei Tüllen;
Figur 11 in einer Darstellung gemäß Figur 10 einen Bodenfaltenbeutel mit zwei Kammern und vier Tüllen;
Figur 1-2 in einer Darstellung gemäß den Figuren 7 und 8 die Verarbeitung von fünf Rollenbahnen zur Herstellung von Beuteln gemäß Figur 10;
Figur 13 in einer Darstellung gemäß Figur 12 die Verarbeitung von fünf Rollenbahnen zur Herstellung von Beuteln gemäß Figur 1 1;
Figur 14 in einer Darstellung gemäß den Figuren 3 und 6 Schweiß- und Trennwerkzeuge zur Herstellung von Beuteln gemäß Figur 9;
Figur 15 Werkzeuge zum Herstellen in Umfalten der Längsstreifen eines Beutels gemäß Figur 9;
Figur 16 in einer Darstellung gemäß Figur 14 die Schweiß und Trennwerkzeuge zur Herstellung eines Beutels gemäß Figur 10 und
Figur 17 die Anordnung gemäß Figur 16 zur Herstellung von Beuteln gemäß Figur 11.

Der in den Figuren 1, 2 und 4 dargestellte Bodenfaltenbeutel weist zwei Seitenflächen 1 auf, die mit einem sich an sie anschließenden, V-förmig nach innen gefalteten Boden 2 ein W mit im Bodenbereich vier Folienlagen bilden (siehe insbesondere Figur 2). Der Bodenfaltenbeutel weist ferner zwei Längsnähte 3 auf, die sich über die ganz Höhe der Seitenflächen 1 erstrecken. Im Bodenbereich sind vier schräg verlaufende Bodennähte 4 vorgesehen, die sich nur in der Zone des W erstrecken, die durch die Seitenflächen 1 und den Boden 2 gebildet wird. Jede Bodennaht 4 verbindet jeweils nur eine Seitenfläche 1 mit einem V-Schenkel des Bodens 2 und weist einen auf der entsprechenden Längsnaht 3 in Höhe der Bodenfalte 2a liegenden Ausgangspunkt 5 auf. Ferner ist ein entsprechend dem Boden 2 ausgebildeter Deckel 6 vorgesehen, dessen vier seitlichen Deckelnähte 7 ebenfalls schräg verlaufen. Die eine Seitenfläche 1' sowie der ihr benachbarte V-Schenkel des Deckels 6 sind über den Deckelquerrand hinaus verlängert und bilden gemeinsam einen Einfüll- bzw. Entleerungsstutzen 8 (Tülle) mit Längsnähten 9. Letztere schließen sich an die beiden schrägen, die Seitenfläche 1' mit dem Deckel 6 verbindenden Deckelnähten 7 an.

Die Verarbeitung eines Schlauches 11 läßt Figur 3 erkennen. Mit einem Quersiegelwerkzeug 12 werden die Boden-Quersiegelnähte 13 vorn und hinten gesiegelt. Gleichzeitig wird im Deckelbereich, allerdings nur im vorderen Teil der Deckelfalte, mit dem Quersiegelwerkzeug 14 die Deckel-Quersiegelnaht 15 gesiegelt. Damit ein Durchsiegeln in den rückwärtigen Bereich durch die Tülle 8 hindurch verhindert wird, ist in die Deckelfalte ein Zwischenblech 16 eingefahren. Schrägwerkzeuge 17 siegeln die schrägen Deckelnähte 7 und mit einem Vertikalschenkel zugleich auch die Längsnähte 9 der Tülle 8. Dreiecksförmige Werkzeuge 18 siegeln die schrägen Bodennähte 4. Die in Figur 4 dargestellten oberen Abfallabschnitte 19 werden mit Schrägtrennmessern 20 herausgestanzt, während die in Figur 4 dargestellten unteren Abfallabschnitte 21 mit dreiecksförmigen Trennmessern 22 herausgestanzt werden. Vertikalsiegelwerkzeuge 23 siegeln die Längsnähte 3, während die Längstrennung zwischen je zwei Beuteln durch Vertikaltrennmesser 24 vorgenommen wird.

Figur 3 läßt erkennen, daß die Werkzeuge 17, 18, 20, 22 und 23 spiegelsymmetrisch zu dem Längsrand des Beutels ausgebildet sind.

Die in Figur 4 dargestellten dreiecksförmigen unteren Abfallabschnitte 21 müssen nicht unbedingt abgetrennt werden, sondern könnten auch an dem Beutel verbleiben. Die Längsnähte 3 würden sich dann auch über die Höhe des Bodens erstrecken und in diesem Bereich jeweils nur eine Seitenfläche 1, 1' mit einem V-Schenkel des Bodens 2 verbinden.

Der in Figur 5 dargestellte Bodenfaltenbeutel unterscheidet sich von dem gemäß Figur 1 nur darin, daß die in Figur 4 dargestellten dreiecksförmigen unteren Abfallabschnitte 21 sowie die diesen entsprechenden Teile im Deckelbereich nicht abgestanzt worden sind. Die Längsnähte 3 erstrecken sich hier auch über die Höhe des Bodens 2 sowie des Deckels 3 und verbinden in diesem Bereich alle vier Folienlagen. Die Form dieses Beutels in flachgelegter Lage zeigt Figur 6. Hier sind die Quersiegelwerkzeuge 12 zur Erzeugung der Boden-Quersiegelnaht 13 mit dem dreiecksförmigen Siegelwerkzeug 18 für die schräge Bodennaht 4 miteinander kombiniert. Das Gleiche gilt für das Quersiegelwerkzeug 14 zur Herstellung der Deckel-Quersiegelnaht 15 und das Schrägwerkzeug 17, das aber nur noch zur Herstellung der schrägen Deckelnaht 7 dient. Für die Längsnähte 9 der Tülle 8 sind separate Siegelwerkzeuge 17a vorgesehen. Zum Ausstanzen der rechteckigen Abfälle 19a beidseitig der Tülle 8 dienen entsprechend geformte Trennmesser 20a. Die Vertikalsiegelwerkzeuge 23 erstrecken sich nunmehr über die volle Beutelhöhe.

Gemäß Figur 7 werden zur Herstellung eines Beutels z.B. gemäß Figur 1 der V-förmige Boden 2 sowie die Seitenfläche 1' mit dem Ansatz für die Tülle 8 aus einer Folienbahn 28 und die andere Seitenfläche 1 sowie der V-förmige Deckel 6 mit dem entsprechenden Tüllenansatz aus einer zweiten Folienbahn 29 gefaltet.

Gemäß Figur 8 erfolgt die Herstellung eines im Prinzip gleichen Beutels aus einer ersten Folienbahn 30 für die Seitenfläche 1, auf einer zweiten Folienbahn 31 für den V-förmigen Boden 2, aus einer dritten Folienbahn 32 für den V-förmigen Deckel 6 mit dem Ansatz für die Tülle 8 und aus einer vierten Folienbahn 33 für die andere Seitenfläche 1' mit dem entsprechenden Tüllenansatz.

Der in Figur 9 dargestellte Bodenfaltenbeutel entspricht im wesentlichen dem gemäß Figur 5, jedoch sind bei dieser abgewandelten Ausführungsform jeweils zwei oder mehrere im Abstand nebeneinander angeordnete Längsnähte 3 vorgesehen, wobei die so gebildeten Längsstreifen 34 gegeneinander nach innen auf die Seitenfläche 1 umgefaltet und mit dieser verklebt sind.

Figur 10 ziegt einen Bodenfaltenbeutel, der einer Verdoppelung des Beutels gemäß Figur 9 entspricht. Dieser abgewandelte Beutel ist in zwei Kammern 35, 36 unterteilt und zwar durch einen Zwischenboden 37. Die untere Kammer 36 weist eine eigene Tülle 8a auf.

Die in Figur 11 dargestellte Ausführungsform unterscheidet sich von der gemäß Figur 10 nur dadurch, daß jeder der beiden Kammern 35, 36 zwei Tüllen 8, 8b bzw. 8a, 8c zugeordnet sind.

Die Fertigung des in Figur 10 dargestellten Beutels erfolgt gemäß Figur 12 aus fünf Folienbahnen, von denen die ersten vier denen der Figur 8 entsprechen, während die fünfte Folienbahn 38 den V-förmigen Zwischenboden 37 bildet.

Figur 13 zeigt die Vorfaltung zur Herstellung eines Beutels gemäß Figur 11 und entspricht im wesentlichen der Darstellung gemäß Figur 12, wobei lediglich die die Seitenfläche 1 bildende Folienbahn 30 genau so breit ist wie die die Seitenfläche 1' bildende Folienbahn 33. Die den Boden 2 bildende Folienbahn 31 bildet nunmehr ein gleichschenkliges V ebenso wie die den Deckel 6 bildende Folienbahn 32.

Die Figuren 14 und 15 zeigen Werkzeuge zur Herstellung eines Beutels gemäß Figur 9, wobei es auf die Herstellung der Längsstreifen 34 ankommt. Vorgesehen sind zwei mit Abstand nebeneinander angeordnete Klemmbackenpaare, zwischen denen die vorgefaltete Folie 11 1 liegt. Das eine Paarteil stellt eine Art Ziehmatrize 39 und das andere Paarteil eine Art Niederhalter 40 dar. In letzterem ist ein senkrecht zur Ebene der Folie 11 verschiebbarer Druckstempel 41 angeordnet, in dem mittig ein Trennmesser 42 vorgesehen ist. Die Ziehmatrize 39 besteht aus einem äußeren feststehenden Teil sowie aus inneren verschiebbaren Andrückleisten 39a, zwischen denen ein zum Druckstempel 41 gegenläufig arbeitender, zur Herstellung der Längsnähte 3 dienender Schweiß- oder Siegelbacken 43 angeordnet ist. Dieser bildet einerseits das Gegenlager für das Trennmesser 42 und dient andererseits als Träger für ausschwenkbare Andrückklappen 44, die in ausgeschwenkter Stellung in den Verschiebebereich der Andrückleisten 39a ragen. Im freien Randbereich des feststehenden Teils der Ziehmatrize 39 sind nach innen gerichtete Leimsprühdüsen 45 angeordnet.

Figur 15 zeigt die einzelnen Phasen bei der Herstellung der Längsstreifen 34 an einem Beutel gemäß Figur 9. Gemäß der Abbildung a) befinden sich in den Ausgangslage alle Vorrichtungsteile im Abstand voneinander, so daß die vorgefaltete Folienbahn 11 hindurchgezogen werden kann. Gemäß Abbildung b) werden dann die Ziehmatrize 39 und der Niederhalter 40 gegeneinander gefahren, wobei der Niederhalter sowie der feststehende Teil der Ziehmatrize 39 zur Justierung der Folienbahn 11 dienen. Dann werden der Druckstempel 41 mit seinem Trennmesser 42 und die Schweiß-oder Siegelbacken 43 gegeneinander gefahren. Hierdurch erfolgt einmal eine Trennung der Folienbahn 11 und zum anderen die Herstellung der Längsnähte 3. Gemäß Abbildung c) fährt dann der Druckstempel 41-unter Zurückweichen der Schweiß- oder Siegelbacken 43- in die Ziehmatrize 39 ein und faltet dadurch die zuvor abgesiegelten Längsstreifen 34 rechtwinklig nach innen. Gemäß Abbildung d) werden dann die Andrückleisten 39a der Ziehmatrize zurückgezogen, der Schweiß- oder Siegelbacken 43 fährt wieder vor, seine Andrückklappen 44 werden ausgeschwenkt und aus den Leimsprühdüsen 45 wird Leim gegen die abgewinkelten Längsstreifen 34 gesprüht. Abbildung e) zeigt, daß bei weiterem Vorfahren der Schweiß- oder Siegelbacken 43 deren in ausgeschwenkter Stellung verriegelte Andrückklappen 44 die Längsstreifen 34 fest gegen die Folienbahn pressen, die bei den fertigen Beuteln die Seitenfläche 1 bilden. Die Abbildung f) zeigt die Schweiß- oder Siegelbacken 43 mit wieder eingefahrenen Andrückklappen; außerdem sind die Andrückleisten 39a wieder in ihre Ausgangsstellung zurückgefahren.

Bei dieser Vorrichtung kann auch der Druckstempel 41 mit Schweiß- oder Siegelbacken ausgerüstet sein. Es ist aber auch möglich, daß-wie es Figur 14 andeutet-die Siegelung der Längsnähte 3 über die üblichen Vertikalsiegelwerkzeuge 23 erfolgt, so daß die Werkzeuge 41, 43 ausschließlich zum Umfalten und Andrücken der Längsstreifen 34 des Beutels dienen.

Figur 16 zeigt die Werkzeuge zur Herstellung eines Beutels gemäß Figur 10, während Figur 17 die Siegel- bzw. Schweißnähte zur Herstellung eines Beutels gemäß Figur 11 erkennen läßt.

## Patentansprüche

1. Bodenfaltenbeutel mit zwei Seitenflächen (1,1'), mit einem V-förmig nach innen gefalteten Boden (2), mit Längsnähten (3), die sich zumindest bis zur V-Falte erstrecken und mit zumindest vier seitlichen, schräg verlaufenden Bodennähten (4), die jeweils nur eine Seitenfläche (1,1') mit einem V-Schenkel des Bodens (2) verbinden und einen auf der entsprechenden Längsnaht (3) in Höhe der Bodenfalte liegenden Ausgangspunkt (5) aufweisen, dadurch gekennzeichnet, daß er aus zumindest zwei Folienteilen (28, 29) gebildet ist und einen entsprechend dem Boden (2) ausgebildeten Deckel (6) aufweist, bei dem vier seitliche Deckelnähte (7) entsprechend den Bodennähten schräg verlaufen, und daß eine Seitenfläche (1') sowie der ihr benachbarte V-Schenkel des Deckels (6) über den Deckelquerrand hinaus verlängert sind und gemeinsam einen Einfüll- bzw. Entleerungsstutzen (Tülle 8) mit Längsnähten (9) bilden.

2. Bodenfaltenbeutel nach Anspruch 1, dadurch gekennzeichnet, daß sich die Längsnähte (3) auch über die Höhe des Bodens (2) sowie des Deckels (6) erstrecken und in diesem Bereich jeweils nur eine Seitenfläche (1,1') mit einem V-Schenkel des Bodens (2) bzw. des Deckels (6) verbinden.

3. Bodenfaltenbeutel nach Anspruch 2, gekennzeichnet durch jeweils zwei oder mehrere im Abstand nebeneinander angeordnete Längsnähte (3), wobei die so gebildeten Längsstreifen (34) nach innen auf die eine oder andere Seitenfläche (1,1') umgefaltet und mit dieser verklebt sind.

4. Bodenfaltenbeutel nach Anspruch 3, dadurch gekennzeichnet, daß zwischen den umgefalteten Längsstreifen (34) und der zugeordneten Seitenfläche (1,1') ein armierter Klebestreifen eingelegt ist.

5. Bodenfaltenbeutel nach Anspruch 1, dadurch gekennzeichnet, daß die vier durch die schrägen seitlichen Bodennähte (4) mit dem Längsrand gebildeten Dreiecksabschnitte (21) ebenso wie die entsprechenden Dreiecksabschnitte (19) des Deckels (6) abgetrennt sind.

6. Bodenfaltenbeutel nach einem der vorhergehenden Ansprüche, dadurch gekennzeichnet, daß der V-förmige Boden (2) sowie eine Seitenfläche (1') mit Tüllenansatz aus einem Folienteil (28) und die andere Seitenfläche (1) sowie der V-förmige Deckel (6) mit Tüllenansatz aus einem zweiten Folienteil (29) gefaltet sind.

7. Bodenfaltenbeutel nach einem der Ansprüche 1 bis 5, dadurch gekennzeichnet, daß die eine Seitenfläche (1) aus einem ersten Folienteil (30), der V-förmige Boden (2) aus einem zweiten Folienteil (31), der V-förmige Deckel (6) mit Tüllenansatz aus einem dritten Folienteil (32) und die andere Seitenfläche (1') mit Tüllenansatz aus einem vierten Folienteil (33) bestehen.

8. Bodenfaltenbeutel nach Anspruch 7, gekennzeichnet durch einen den Beutel in zwei Kammern (35, 36) unterteilenden, aus einem fünften Folienteil (38) bestehenden Zwischenboden (37) und durch eine zweite Tülle (8a) am Boden (2).

9. Bodenfaltenbeutel nach Anspruch 8, dadurch gekennzeichnet, daß der Zwischenboden (37) als Filter ausgebildet ist.

10. Vorrichtung zur Herstellung der umgefalteten Längsstreifen eines Beutels nach Anspruch 3 oder 4, gekennzeichnet durch folgende Merkmale:
a) Zwei mit Abstand nebeneinander angeordnete Klemmbackenpaare, zwischen denen die vorgefaltete Folie einspannbar ist, wobei das eine Paarteil eine Art Ziehmatrize (39, 39a) und das andere Paarteil eine Art Niederhalter (40) darstellen;
b) im Niederhalter (40) sind ein jeweils senkrecht zur Folienebene verschiebbares Trennmesser (42) sowie ein Druckstempel (41) angeordnet;
c) die Ziehmatrize (39) weist innere verschiebbare Andrückleisten (39a) auf;
d) in der Ziehmatrize (39) sind zum Druckstempel (41) gegenläufig arbeitende, zur Herstellung der Längsnähte (3) dienende Schweiß-oder Siegelbacken (43) mit ausschwenkbaren -Andrückklappen (44) angeordnet, die in ausgeschwenkter Stellung in den Verschiebebereich der Andrückleisten (39a) ragen.

11. Vorrichtung nach Anspruch 10, dadurch gekennzeichnet, daß im freien Randbereich des feststehenden Teils der Ziehmatrize (39) nach innen gerichtete Leimsprühdüsen (45) angeordnet sind.

12. Vorrichtung nach Anspruch 10 oder 11, dadurch gekennzeichnet, daß das Trennmesser (42) im Druckstempel (41) angeordnet ist.

13. Vorrichtung nach Anspruch 10, 11 oder 12, dadurch gekennzeichnet, daß die Schweiß-oder Siegelbacken (43) das Gegenlager für das Trennmesser (42) bilden.

## Revendications

1. Poche au fond repliée avec deux faces latérales (1,1'), avec un fond (2) replié vers l'intérieur en forme de v, avec joints longitudinaux (3) qui s'étendent au moins jusqu'au pli en forme de v et avec au moins quatre joints latéraux droits dans le fond de la poche (4) et dont chacun relie seulement une face latérale (1,1') à un côté de v dans le fond de la poche (2) et qui présentent un point de liaison (5) à la hauteur du pli du fond sur le joint longitudinal (3) correspondant caractérisée en ce qu'elle est formée d'au moins de deux feuilles (28, 29) et qu'elle présente un couvercle (6) adapté au fond de la poche (2), alors que quatre joints latéraux du couvercle (7) s'étendent droit conformément aux joints du fond de la poche et en ce qu'une face latérale (1') ainsi que le côté du v du couvercle (6) qui lui est contigu sont prolongés au-delà du bord du couvercle et forment ensemble une tubulure de remplissage ou suivant le cas de vidage (tubulure 8) avec des joints longitudinaux (9).

2. Poche conformément à la revendication 1, caractérisée en ce que les joints longitudinaux (3) s'étendent également au-delà de la hauteur du fond (2) et du couvercle (6) et ne rélient en cela qu'une face latérale (1,1') à un côté du v du fond (2) ou suivant le cas du couvercle (6).

3. Poche conformément à la revendication 2, caractérisée par le fait qu'à chaque fois deux ou plusieurs joints longitudinaux (3) sont alignés à distance les uns les autres alors que les bandes longitudinales (34) ainsi formées sont repliées vers l'intérieur sur l'une ou l'autre des faces latérales (1,1') et coulées avec celles-ci.

4. Poche conformément à la revendication 3, caractérisée par le fait qu'entre les bandes longitudinales (34) repliées et les faces latérales (1,1') ainsi rattachées est placé un ruban adhésif renforcé.

5. Poche conformément à la revendication 1, caractérisée par le fait que les quatre parties triangulaires (21) formées par les joints latéraux droits du fond de la poche (4) et le bord longitudinal ainsi que les parties triangulaires (19) correspondantes du couvercle (6) sont séparées.

6. Poche selon l'une de revendications antérieures caractérisée par le fait que fond en forme de v (2) ainsi qu'une face latérale (1) avec une ouverture rajoutée sont pliées dans une feuille (28) et que l'autre face latérale (1) ainsi que le couvercle (6) en forme de v avec ouverture rejoutée est pliée dans une deuxième feuille (29).

7. Poche selon l'une de revendications 1 à 5, caractérisée par le fait que cette face latérale (1 ) et faite de cette première feuille (30), le fond (2) en forme de v de la deuxième feuille (31), le couvercle (6) en forme de avec ouverture rejoutée de la troisième feuille (32) et l'autre face latérale (1') avec ouverture rajoutée d'une quatrième feuille (33).

8. Poche selon la revendication 7, caractérisée par un fond intermédiaire (37) fait d'une cinquième feuille (38) et qui sépare la poche en deux parties (35, 36) et par une deuxième ouverture (8a) au fond (2).

9. Poche selon la revendication 8, caractérisée par le fait que le fond intermédiaire (37) sert de filtre.

10. Dispositif de fabrication des bandes longitudinales repliées d'une poche selon la revendication 3 ou 4, caractérisé par les faits suivants:
a) deux paires de mâchoires de serrage alignées à distance entre lesquelles la feuille repliée est enserrée alors qu'une partie de la paire représente une sorte de matrice de tirage (39, 39a) et l'autre partie de la paire une sorte de serre-flan (40);
b) dans le serre-flan (40) sont alignés un couteau d'interrupteur (42) qui peut être déplacé verticalement ainsi qu'un poinçon (41);
c) la matrice de tirage (39) présente intérieurement des tringles de pression (39a) qui peuvent être déplacé;
d) dans la matrice de tirage (39) sont fixées des mâchoires soudées ou scellées en mouvement opposé à celui du poinçon (41) servant à la fabrication des joints longitudinaux (3) avec des clappets de pression pivotants qui en position pivotante s'élèvent dans le rayon de déplacement des tringles de pression (39a).

11. Dispositif selon revendication 10, caractérisé par le fait que des vaporisateurs de colle (45) dirigés vers l'intérieur sont fixés dans la zone latérale ouverte de la partie fixe de la matrice de tirage (39).

12. Dispositif selon revendication 10 ou 11, caractérisé par le fait que le couteau d'interrupteur (42) est fixé dans le poinçon (41 ).

13. Dispositif selon revendication 10, 11 ou 12, caractérisé par le fait que les mâchoires scellées ou soudées (43) représentent la butée du couteau d'interrupteur (42).

## Claims

1. Bag with a fold in the bottom with two lateral faces (1,1'), with a v-shaped bottom (2) folded inwards, with longitudinal seams (3) which extend at least until the v-shaped fold and with at least four lateral v bottom seams (4) which are inclined, and which combine only one lateral face (1,1') each with a side of the v of the bottom (2), showing a starting point (5) on the corresponding longitudinal seam (3) on the level of the fold in the bottom, characterized in that the bag is formed of at least two pieces of foil (28, 29), showing a cover (6) which is formed according to the bottom (2), in case of which four lateral cover seams (7) are inclined according to the bottom seams and that one lateral face (1') as well as the adjacent side of the v of the cover (6) are prolonged beyond the transversal brim of the cover and form commonly a filling respectively discharge socket (socket 8) with longitudinal seams (9).

2. Bag according to claim 1 characterized in that the longitudinal seams (3) also extend over the height of the bottom (2) as well as over the height of the cover (6), combining in this area only one lateral face (1,1') each with a side of the v of the bottom (2) respectively of the cover (6).

3. Bag according to claim 2, characterized by two or several longitudinal seams (3) each which are arranged with distances side by side, whereby the longitudinal strips (34) formed in this manner are folded inwards to the one or the other lateral face (1,1') and are glued with the same.

4. Bag according to claim 3, characterized in that a reinforced adhesive ,tape is inserted between the longitudinal strips (34) folded inwards and the corresponding lateral face (1.1').

5. Bag according to claim 1, characterized in that the four triangular sections (21) which are formed by the laterally inclined bottom seams (4) together with the longitudinal edge (brim) as well as the corresponding triangular sections (19) of the cover (6) are separated.

6. Bag according to one of the preceding claims characterized in that the v-shaped bottom (2) as well as one lateral face (1') with the socket stud are folded out of a piece of foil (28) and that the other lateral face (1) as well as the v-shaped cover (6) with socket stud are folded out of a second piece of foil (29).

7. Bag according to one of the claims 1 to 5 characterized in that the one lateral face (1) consists of a first piece of foil (30), the v-shaped bottom (2) consists of a second piece of foil (31), the v-shaped cover (6) with socket stud consists of a third piece of foil (32) and the other lateral face (1') with socket stud consists of a fourth piece of foil (33).

8. Bag according to claim 7 characterized by an intermediate bottom (37) consisting of a fifth piece of foil (38) which subdivides the bag into two chambers (35, 36) and by a second socket (8a) in the bottom (2).

9. Bag according to claim 8 characterized in that the intermediate bottom (37) is formed as filter. _

10. Device for the production of the longitudinal stripes, which are folded, of a bag according to claim 3 or 4 characterized by the following features:
a) Two pairs of clamping jaws which are arranged side by side with distance to each other, between which the foil can be clamped which is already folded, whereby the one part of the pair is kind of a pulling matrix (39, 39a) and the other part of the pair is kind of a blank- holder (46),
b) a ripping knife (42) which is vertically movable with regard to the level of the foil as well as a punch (41) are arranged in the blank- holder (40);
c) the pulling matrix (39) shows internal movable pressing reglets (39a);
d) heat sealing or sealing jaws (43) for the production of the longitudinal seams (3), with pressing lids which can be swung out, projecting into the moving range of the pressing reglets (39a) when they are swung out, which work in opposite direction to the punch (41), are arranged in the pulling matrix (39).

11. Device according to claim 10 characterized in that glue sprinkle nozzles (45) which are directed inwards are arranged in the free range of the brim of the stationary part of the pulling matrix (39).

12. Device according to claim 10 or 11 characterized in that the ripping knife (42) is provided in the punch (41 ).

13. Device according to claim 10, 11 or 12 characterized in that heat sealing or sealing jaws (43) form the counter support for the ripping knife (42).
